# EUROPÄISCHE PATENTSCHRIFT

(11) **EP 1 027 275 B1**
(45) Veröffentlichungstag und Bekanntmachung des Hinweises auf die Patenterteilung: **12.12.2001**
(21) Anmeldenummer: 97951133.4
(22) Anmeldetag: 30.10.1997
(51) Int. Cl.: B65H 67/06, D01H 9/18

(54) **VERFAHREN ZUM LAGERN VON SPULEN UND LAGEREINRICHTUNG**
METHOD FOR STORING SPOOLS, AND STORAGE DEVICE
PROCEDE DE STOCKAGE DE BOBINES ET DISPOSITIF DE STOCKAGE

(43) Veröffentlichungstag der Anmeldung: 16.08.2000
(73) Patentinhaber: Certus Maschinenbau GmbH, 86316 Friedberg (DE)
(72) Erfinder: TEICH, Udo, D-86399 Bobingen-Strassberg (DE)
(74) Vertreter: Ernicke, Hans-Dieter, Dipl.-Ing.
(86) Internationale Anmeldenummer: EP9705993
(87) Internationale Veröffentlichungsnummer: WO9923023

(56) Entgegenhaltungen:
- EP-A- 0 478 164
- EP-A- 0 531 910
- EP-A- 0 544 976
- DE-A- 4 117 452
- DE-U- 29 704 497
- US-A- 5 129 206
- GEBALD G: "HANDLING-, TRANSPORT- UND LAGERSYSTEM FUR KREUZSPULEN" MELLIAND TEXTILBERICHTE, INTERNATIONAL TEXTILE REPORTS, Bd. 71, Nr. 2, 1.Februar 1990, Seite 103/104 XP000125534
- PATENT ABSTRACTS OF JAPAN vol. 017, no. 304 (M-1427), 10.Juni 1993 & JP 05 024609 A (MURAO & CO LTD), 2.Februar 1993,

## Beschreibung

Die Erfindung betrifft ein Verfahren zum Lagern von Spulen und eine Lagereinrichtung für Spulen, insbesondere für Filamentspulen, mit den Merkmalen im Oberbegriff des Hauptanspruchs.

Eine solche Lagereinrichtung ist aus der DE-297 04 497-U1 bekannt. Sie ist für hochempfindliche Filamentspulen konzipiert, die in einer Spinnerei hergestellt werden. Die Filamentspulen bestehen aus einem hohlen Spulenkern, auf den eine Filament-Wicklung von Garn oder Fasern aufgebracht ist. Die bekannte Lagereinrichtung besitzt eine Vielzahl von einzeln beweglichen palettenartigen Spulenträgern oder sogenannten Tablaren mit mehreren hochragenden Dornen, die die Spulen nebst den Spulenkernen mit stehender Spulenachse aufnehmen. Die Spulenträger werden in einem Regallager mit liegenden Fächern gelagert.

Aus der Literaturstelle: Gebald G.: "Handling-, Transport-und Lagersystem für Kreuzspulen" Melliand Textilberichte, international textile reports, Bd. 71, Nr. 2, 1. Februar 1990, Seite 103/104, ist eine andere Lagertechnik für Offenend-Kreuzspulen in einer Rotorspinnerei bekannt. Die fertiggestellten Spulen werden von der Spinnmaschine über ein fahrbares Palettier- und Transportsystem auf Paletten-Zwischenlagen mit einem vorgegebenen Lochbild abgelegt. Aus mehreren Lagen übereinander wird hierdurch eine Palette gebildet, die als Ganzes einem Hochregallager und einem nachgeschalteten Versand zugeführt werden kann.

Es ist Aufgabe der vorliegenden Erfindung, eine bessere Lagereinrichtung aufzuzeigen.

Die Erfindung löst diese Aufgabe mit den Merkmalen im Hauptanspruch.
Die erfindungsgemäße Lagertechnik ermöglicht es, die berührungs- und verschmutzungsempfindlichen Spulen in besonders schonender Weise zu handhaben. Hierfür ist es vorteilhaft, die einzelnen Regalfächer gegeneinander abzuschotten und dadurch Verschmutzungen zu vermeiden. Außerdem verhindern getrennte Transportflächen an den Spulenträgern Verschmutzungen.

Die Lagertechnik hat ferner den Vorteil, daß die Spulen gut und sicher gehandhabt werden können. Auf jede Spule kann einzeln zugegriffen werden. Die Ausbildung als Regallager hat dabei den Vorteil, daß trotz Einzelzugriff die Lagerkapazität sehr groß ist. Insgesamt ergibt sich eine verbesserte Lagertechnik in Verbindung mit einem sehr geringen Platzbedarf.

Die Spulen werden liegend auf den Spulenträgern gelagert. Hierbei empfiehlt es sich, mehrere Spulen auf den Spulenträgern anzuordnen. Hierbei sind die Spulen einzeln auf Pins gelagert. Dies erleichtert auch das Entladen und ermöglicht insbesondere einen kinematisch günstigen Zugriff auf die einzelne Spule von oben her.

Über eine Wendeeinrichtung können die Spulenträger aus ihrer lagergünstigen Horizontallage in eine vertikale Position gebracht werden. Letztere ist für den Transport innerhalb der angrenzenden Spinnereibereiche aus Platzgründen vorteilhaft. Außerdem können in der vertikalen Position die Spulen von einem externen Transportträger auf einen innerhalb des Regallagers verbleibenden und dort zirkulierenden Spulenträger übergeben werden.

Zum Auslagern ist es vorteilhaft, die auf dem Spulenträger gruppierten Spulen wieder zu vereinzeln. Die Spulen können dabei einzeln auf sogenannte Monotrays gesteckt und einzeln weitertransportiert werden. Die Vereinzelung hat den Vorteil, daß vor dem Verpacken eine Inspektion der Spulen und auch eine Sortierung nach unterschiedlichen Kriterien, z.B. nach Qualität, Farbe etc. stattfinden kann. Auf dem Spulenträger sind unter Umständen Spulen unterschiedlicher Qualität gelagert. Bei der Verpackung müssen in der Regel sortenreine Chargen erstellt werden. Dies kann über die Vereinzelung auf bequeme Weise erfolgen. Außerdem können durch die Monotrays die Spulen wieder zu neuen Gebinden gruppiert und in einer günstigen Zahl und Anordnung der Verpackungseinrichtung zugeführt werden. Beim Vereinzeln kann außerdem noch eine vorgeschaltete Folienverpackung der einzelnen Spulen stattfinden.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine schematische Draufsicht auf eine Lagereinrichtung mit Regallager, externem Zubringer und Entladeeinrichtung;
- Figur 2:: eine Seitenansicht der Lagereinrichtung gemäß Pfeil II von Figur 1;
- Figur 3:: eine Stirnansicht der Lagereinrichtung gemäß Pfeil III von Figur 2;
- Figur 4:: eine gedrehte Stirnansicht der Übergabestation gemäß Pfeil IV von Figur 2,
- Figur 5:: eine vergrößerte und detaillierte Stirnansicht auf Regalfächer mit Spulenträgern und Spulen und
- Figur 6:: eine Seitenansicht eines Monotrays mit Spule.

Die in den Zeichnungen dargestellte Lagereinrichtung (1) ist als Regallager für Spulen (3) ausgebildet. Bei den Spulen (3) handelt es sich vorzugsweise um Filamentspulen, die in Spinnereien hergestellt werden. Die Lagereinrichtung (1) beinhaltet außer dem eigentlichen Regallager auch mindestens eine Übergabestation (22) zum Anschluß an einen externen Zubringer (20) und gegebenenfalls eine Entladevorrichtung (29). Zusätzlich können ausgangsseitig ein Förderer (30), eine Verpackungseinrichtung (33), insbesondere ein Palettierer und gegebenenfalls eine Folienverpackungsvorrichtung (33) vorhanden sein.

Wie Figur 5 im Detail zeigt, bestehen die einzelnen Spulen (3) aus einem hohlen zylinderrohrförmigen Spulenkern (4) aus Pappe oder dergleichen, auf den umfangsseitig eine Wicklung (5) aufgezogen ist. Die Wicklung (5) besteht aus Fasern, Garnen oder dergleichen. In Richtung der zentralen Spulenachse (6) ragt der Spulenkern (4) beidseits ein Stück über die Wicklung (5) hinaus.

Die Spulen (3) sind innerhalb des Regallagers (1) auf Spulenträgern (2) gehalten, die vorzugsweise als palettenartige Tablare oder sogenannte Multitrays ausgebildet sind. Sie können alternativ auch eine beliebige andere geeignete Form aufweisen. Die Spulenträger (2) besitzen vorzugsweise mehrere stehende Pins (7) oder Dorne, auf die die Spulen (3) mit dem Spulenkern (4) aufgesteckt werden. Innerhalb des Regallagers (1) sind eine Vielzahl solcher einzeln beweglicher Spulenträger (2) vorhanden.

Das Regallager (1) hat mehrere Regale oder Regalreihen (16) mit einer Vielzahl von Fächern (17). Die Fächer (17) sind für eine liegende Lagerung der Spulenträger (2) ausgebildet. Figur 5 verdeutlicht diese Anordnung. Die Spulenträger (2) nehmen eine vorzugsweise horizontale Lage ein, wobei die Pins (7) in Lagerstellung vorzugsweise vertikal nach oben stehen.

Die Spulen (3) sind auf die Pins (7) einzeln aufgesteckt, wobei jeder Pin (7) nur eine Spule (3) trägt. Die Länge der Pins (7) ist kleiner als die Spulenkernlänge. Dadurch entsteht oberhalb der Pins (7) ein Freiraum, über den die Spulenkerne (4) von innen gefaßt und gehandhabt werden können.

Die Pins (7) sind auf verbreiterten Stützschienen (8) angeordnet, auf denen die Spulenkerne (4) bodenseitig aufliegen und sich mit stehender Spulenachse (6) abstutzen. Endseitig sind die Stüttschienen (8) durch einen umlaufenden stabilen Rahmen (9) zum Tablar (2) verbunden. Wie Figur 1 verdeutlicht, sind z.B. acht Pins (7) an einem Spulenträger (2) angeordnet.

Wie Figur 5 verdeutlicht, können die Spulenträger (2) an beiden Seitenrändern eine Abkantung (10) aufweisen. Diese verringert einerseits die Bau- und Lagerhöhe und ermöglicht andererseits die Anordnung räumlich getrennter und in unterschiedlicher Höhe befindlicher Transportflächen (11,12) für die Bewegungen innerhalb der Fächer (17) und auf anderen Förderstrecken der Lagereinrichtung (1). An den Ständern der Regale (16) sind an jedem Fach (17) Tragprofile (13) mit Gleitschienen (14) angeordnet. Die Gleitschienen (14) wirken mit den zugehörigen Gleitflächen (11) an der Unterseite der Abkantungen (10) zusammen. An der Unterseite des danebenliegenden abgesenkten Bodenbereichs der Spulenträger (2) sind die Laufflächen (12) für die anderen Transportbereiche angeordnet. Durch diese Trennung der Transport- bzw. Gleit- oder Läufflächen (11,12) wird der Abrieb und der Verschleiß innerhalb der Fächer (17) und die damit einhergehende Verschmutzungsgefahr der hochempfindlichen Spulen (3) wesentlich verringert.

Die Fächer (17) sind zudem gegeneinander abgeschottet. Zu diesem Zweck befinden sich zwischen den Tragprofilen (13) eingelegte oder eingezogene Böden (15). Die Spulen (3) sind dadurch gegeneinander verschmutzungs- und staubdicht geschützt.

Figur 5 zeigt außerdem eine besonders fertigungsgünstige Ausbildung der Tragprofile (13). Diese sind als abgekantete und im wesentlichen L-förmige Profile ausgebildet. Sie weisen am horizontalen Schenkel eine nach unten ragende längslaufende Ausbauchung auf, die den Fuß der Gleitschienen (14) aufnimmt. In der einfachsten Ausfuhrungsform können die Greitschienen (14) im Klemmschluß darin gehalten und gegebenenfalls durch Schrauben gesichert sein. An einen innenseitig angrenzenden Flansch können Böden (15) lose und herausnehmbar aufgelegt sein.
Die Gleitschienen (14) haben im Querschnitt eine pilzartige Form. Sie besitzen an der Oberseite und an der Innenseite Leitflächen, die mit der Abkantung (10) zusammenwirken. Wie Figur 5 verdeutlicht, ermöglicht diese Schienengestaltung eine horizontale und seitliche Führung der Spulenträger (2) innerhalb der Fächer (17).

Das Regallager (1) kann in unterschiedlicher und beliebig geeigneter Weise ausgebildet sein. Figur 1 bis 4 zeigen eine bevorzugte Ausführungsform mit jeweils zwei paarweise zusammengehörigen Regalreihen (16) und einer dazwischenliegenden Gasse (18), in der ein Regalförderzeug (19) in Längsrichtung hin- und herfährt und die Spulenträger (2) seitlich in die horizontalen Fächer (17) befördert und entnimmt. Das Regalförderzeug (19) ist vorzugsweise schienengebunden und hat hierfür entsprechende Führungen und Laufwerke. Es besitzt einen Seitenförderer, der nach links und rechts die angrenzenden Regalreihen (16) bedienen kann. Das Regalförderzeug (19) kann durch eine entsprechende lagerübergreifende und programmierbare Steuerung (nicht dargestellt) ferngesteuert oder manuell bedient werden.

Innerhalb der Regalreihen (16) werden die Spulenträger (2) in liegender und horizontaler Lage befördert und ein- bzw. ausgelagert. Im Anschluß an die Regalreihen (16) können ebenfalls horizontale Zuführ- und Ausgabeförderer (7,28) vorhanden sein. An geeigneten Stellen können ferner Ablagen (26) für eine Zwischenlagerung, für Servicezwecke oder dergleichen vorhanden sein.

In Spinnereien werden aus Platzgrunden die Spulen (3) häufig mit vertikalen Spulentragern transportiert. Für den Anschluß des Regallagers (1) an einen oder mehrere solche externe Zubringer (20) sind ein oder mehrere Übergabestationen (22) vorgesehen. Die Zubringer (20) bestehen beispielsweise aus schienengebundenen Hängeförderern, an denen vertikal hängende Transportträger (21) befestigt sind. An letzteren sind die Spulen (3) mit liegender oder horizontaler Spulenachse (6) angeordnet.

Wie Figur 1 bis 4 verdeutlichen, besitzt die Übergabestation (22) eine Wendeeinrichtung (24) und gegebenenfalls auch eine Übergabeeinrichtung (23). Die Wendeeinrichtung (24) dient dazu, die Spulenträger (2) von einer vertikalen Position in eine Horizontallage zu bringen. Mit der Übergabeeinrichtung (23) können die Spulen (3) vorzugsweise in einem Zug gemeinsam von dem Transportträger (21) an einen bereitgehaltenen Spulenträger (2) übergeben werden.

Wie aus den Seitenansichten aus den Figuren 2 und 4 ersichtlich ist, sind die Zubringer (20) deckenseitig und mit erheblichem Abstand vom Boden angeordner. Die Wendeeinrichtung (24) besitzt einen Ständer (25), an dem der Wendemechanismus über einen Schlitten auf- und abfahrbar angeordner ist. Der Wendemechanismus beinhaltet ferner geeignete Spannmittel zum Festhalten und Loslassen des Spulenträgers (2).

In der gezeigten Ausführungsform werden die Spulen (3) vom Transportträger (21) an den Spulenträger (2) übergeben. Alternativ können bei einer entsprechenden Anlagenkonzeption auch die Spulenträger (2) im gesamten Anlagenbereich zirkulieren, so daß eine Übergabe der kompletten beladenen Spulenträger (2) vom Zubringer (20) an die Wendeeinrichtung (24) erfolgt.

Zur Übergabe befindet sich der Schlitten der Wendeeinrichtung (24) am Kopf des Ständers (25) und hält den Spulenträger (2) in vertikaler Position. Die Übergabeeinrichtung (23) ist ebenfalls in erhabener Position und gegenüberliegend angeordnet. Sie weist mehrere Stifte oder Schieber auf, die in der in Figur 2 gezeigten Übergabestellung die Spulen (3) vom Transportträger (21) auf die Pins (7) des Spulenträgers (2) überschieben.

Nach der Übergabe dreht die Wendeeinrichtung (24) den Spulenträger (2) in die in Figur 4 gezeigte horizontale Lage mit obenliegenden Spulen (3). Dann fährt der Schlitten der Wendeeinrichtung (24) nach unten und übergibt den Spulenträger (2) an den bodenseitigen Zuführförderer (27), der sich längs der einen Regalreihe (16) erstreckt. Der Zuführförderer (27) kann mehrere Zwischen- oder Transportstellungen besitzen, auf denen Spulenträger (2) zwischengelagert oder gestaut werden können. Der Zuführförderer (27) kann z.B. als Rollengang ausgebildet sein.

Wie Figur 1 verdeutlicht, übernimmt das Regalförderzeug (19) vom Zuführförderer (27) die Spulenträger (2) und verfrachtet sie in das Regallager (1). Für die Ausgabe der Spulenträger (2) ist gegenüberliegend ein ähnlicher paralleler Ausgabeförderer (28) angeordnet. An diesen kann sich endseitig ein weiterer Ausgabeförderer (28), z.B. ein Shuttle, anschließen.

Der oder die Ausgabeförderer (28) können an eine Entladevorrichtung (29) angeschlossen sein, die die einzelnen Spulen (3) vom Spulenträger (2) entnimmt und der Weiterverarbeitung zuführt. Die Entladevorrichtung (29) kann dazu einen geeigneten Entladeroboter mit Greifwerkzeugen aufweisen, die die Spulenkerne (4) an den obenliegenden freien Enden einzeln oder im Pack greifen und vom Spulentrager (2) abheben. Auf dem Zufuhr- und Ausgabeförderer (27,28) sowie innerhalb der Entladevorrichtung (29) werden die Spulenträger (2) in horizontaler oder liegender Lage bewegt und gehandhabt. Der leere Spulenträger (2) kann über geeignete Förderwege wieder in das Regallager (1) zurückgeschleust werden und dort an geeigneten Sammel- und Vorratspositionen für den nächsten Einsatz bereitgehalten werden.

Wie Figur 1 verdeutlicht, kann an der Entladevorrichtung (29) ein weiterer Förderer (30) angeordnet sein. Auf diesem werden einzelne Spulenträger, sogenannte Monotrays (31), einzeln bewegt. Figur 6 zeigt die Monotrays (31) in Seitenansicht. Der Monotray (31) besteht z.B. aus einer bodenseitigen kreisrunden Transportscheibe (34), die auf dem Förderer (30) in geeigneter Weise einzeln geführt und bewegt wird. Der Förderer kann hierzu als Schleppförderer, Rollengang oder dergleichen ausgebildet sein. Auf der liegenden Transportscheibe (34) befindet sich ein stehender Pin (35), auf dem die Spule (3) mit der Innenhülse aufgesteckt werden kann. Jeder Monotray (31) trägt vorzugsweise nur eine Spule (3). An der Transportscheibe (34) und/oder dem Pin (35) kann eine Codierung (36) zur Identifizierung der Monotrays (31) vorhanden sein.

Die Monotrays (31) sind auch als Ersatz für die vorbeschriebenen Spulenträger (2) oder Multitrays geeignet und verwendbar. Sie werden dann entsprechend zu größeren Gebinden gruppiert und mit einer geeigneten Vorrichtung zum Einlagern zusammengehalten.

Die Entladevorrichtung (29) vereinzelt beim Auslagern wieder die auf den Tablaren oder Multitrays (2) gruppierten Spulen (3) und übergibt sie einzeln an die Monotrays (31). Die Monotrays (31) können auf dem Förderer (30) wieder zu neuen Gebinden gruppiert werden. Im Zuge des Forderers (30) konnen weitere Stationen vorhanden sein. An den vereinzelten Spulen (3) kann dabei eine Inspektion nach Qualität und anderen Unterscheidungskriterien vorgenommen werden. Die einzelnen Spulen (3) können dabei auch sortiert und über entsprechend verzweigte Förderwege sortenrein weitergeschickt werden. Hierbei lassen sich z.B. die Spulen (3) nach Qualität A oder B sortieren. Bei der Inspektion können außerdem Lagekorrekturen der Spulen, kleine Richtarbeiten etc. vorgenommen werden.

Als weitere Station auf dem Förderweg ist z.B. eine Folienverpackungsvorrichtung (32) vorgesehen. In dieser werden die einzelnen Spulen (3) auf den Monotrays (31) mit einer Folie verpackt, die z.B. als Bauchbinde um die Spulen (3) geschlagen und dann durch Saugluft an die Ober-und Unterseite der Spulen (3) angelegt bzw. in den Spulenkern (4) eingesaugt wird. Bei der Folienverpackung können die Spulen auch mit einem Etikett (37) versehen werden, das die bei der vorherigen Inspektion ermittelten Daten und Unterscheidungsmerkmale nach Qualität, Farbe etc. enthält. Diese Daten werden durch eine anlagenübergreifende Steuerung (nicht dargestellt) verwaltet und für die Weiterbehandlung der Spulen (3) bzw. der Monotrays (31) herangezogen. In die Steuerung werden auch die Daten der Traycodierung (36) eingespeist. Über diese Codierung (36), mit der auch die anderen Spulenträger (2) oder Multitrays (2) ausgerüstet sind, sind die Spulenträger identifizierbar und können auf ihrem Weg und ihre aktuellen Bewegungs- und Lagerposition verfolgt werden. Dies kann über verschiedene Prüfstellen (nicht dargestellt) geschehen, an denen die Codierung und gegebenenfalls auch das Etikett (37) maschinell gelesen und die Informationen an die Steuerung gegeben werden.

Der Entladevorrichtung (29) kann ferner eine Verpackungseinrichtung (33) nachgeschaltet sein. Diese ist z.B. als Palletierer ausgebildet. Auf dem Förderer (30) werden die Monotrays (31) vorzugsweise sortiert und sortenrein der Verpackungseinrichtung (32) zugeführt. Hierbei können die Monotrays (31) in die passende Gebindegröße, z.B. als Fünferpack oder Neunerpack, gruppiert werden. Der Palletierer übernimmt dann die Spulen (3) gruppenweise und setzt sie auf einen bereitgestellten Palettenboden lagenweise um bzw. stapelt mehrere Lagen übereinander auf. Die fertige Palette wird dann mit einer Schrumpffolie oder dergleichen umhüllt und gegebenenfalls mit Umreifungsbändern versehen. Die fertig verpackte Palette kann dann abtransportiert werden.

Abwandiungen des gezeigten Ausführungsbeispiels sind in verschiedener Weise möglich. Die Lagerreihen (16) können einständig sein und jede ein eigenes Regalförderzeug aufweisen. Das Regalförderzeug kann unter Verzicht auf die speziellen Übergabestationen (22) auch die Spulenträger (2) bzw. die Spulen (3) vom Zubringer (20) direkt übernehmen. Der Zubringer (20) kann ebenfalls in anderer geeigneter Weise ausgebildet sein und z.B. im einfachsten Fall aus Gabelstaplern oder anderen Flurförderzeugen bestehen. Es ist auch möglich, die Spulenträger außerhalb des Regallagers (1) in liegender Stellung zu transportieren und zu handhaben, wodurch die Wendeeinrichtung entbehrlich sein kann. Variabel sind ferner die Gestaltung der Spulenträger selbst sowie der Auflage- und Führungseinrichtungen in den Regalfächern.

### BEZUGSZEICHENLISTE

- 1: Lagereinrichtung, Regallager
- 2: Spulenträger, Tablar
- 3: Spule, Filamentspule
- 4: Spulenkern
- 5: Wicklung
- 6: Spulenachse
- 7: Pin, Dorn
- 8: Stütze, Stützschiene
- 9: Rahmen
- 10: Abkantung
- 11: Transportfläche, Gleitfläche
- 12: Transportfläche, Lauffläche
- 13: Tragprofil
- 14: Gleitschiene
- 15: Boden
- 16: Regal, Regalreihe
- 17: Fach
- 18: Gasse
- 19: Regalförderzeug
- 20: Zubringer
- 21: Transportträger
- 22: Übergabestation
- 23: Übergabeeinrichtung
- 24: Wendeeinrichtung
- 25: Ständer
- 26: Ablage
- 27: Zuführförderer
- 28: Ausgabeförderer
- 29: Entladevorrichtung, Entladeroboter
- 30: Förderer
- 31: Monotray
- 32: Folienverpackung
- 33: Verpackungseinrichtung, Palettierer
- 34: Transportscheibe
- 35: Dorn, Pin
- 36: Codierung
- 37: Etikett

## Patentansprüche

1. Verfahren zum Lagern von Spulen (3), insbesondere Filamentspulen, mit mehreren palettenartigen Spulenträgern (2), wobei die Spulen (3) mit einer stehenden Spulenachse (6) in einem Regallager (1) mit liegenden Fächern (17) und Gleitschienen (14) zur Aufnahme von einzeln beweglichen Spulenträgern (2) gelagert werden, **dadurch gekennzeichnet, daß** die Spulen (3) auf den Spulenträger (2) in den Fächern (17) verschmutzungs- und staubdicht gelagert werden, wobei die Fächer (17) gegeneinander durch eingelegte oder eingezogene Böden (15) abgeschottet werden.

2. Verfahren nach Anspruch 1, **dadurch gekennzeichnet, daß** die Spulenträger (2) mit getrennten und in der Höhe unterschiedlichen Transportflächen (11,12) in den Fächern (17) und auf anderen Förderstrecken bewegt werden.

3. Verfahren nach Anspruch 1 oder 2, **dadurch gekennzeichnet, daß** die Spulen (3) gruppenweise auf dem palettenartigen Spulenträger (2) mit mehreren gleichmäßig verteilten stehenden Pins (7) aufgesteckt werden, wobei jeder Pin (7) eine Spule (3) trägt.

4. Verfahren nach Anspruch 1, 2 oder 3, **dadurch gekennzeichnet, daß** die Spulen (3) vor dem Lager (1) von einem Transportträger (21) an einem externen Zubringer (20) abgenommen und an den Spulenträger (2) übergeben werden, wobei die Spulen (3) vom externen Zubringer (20) mit einer horizontal oder schräg ausgerichteten Spulenachse (6) zugeführt und vor der Übergabe an den Spulenträger (2) gewendet werden.

5. Verfahren nach einem der Ansprüche 1 bis 4, **dadurch gekennzeichnet, daß** die Spulen (3) zum Auslagern gemeinsam auf dem Spulenträger (2) auf einem Ausgabeförderer (28) liegend ausgeben und von einer Entladevorrichtung (29) einzeln mit Zugriff von oben entladen werden, wobei die Spulen (3) beim Auslagern vereinzelt werden und einzeln oder unter neuer Gruppenbildung einer Verpackungseinrichtung (33) zugeführt werden.

6. Verfahren nach Anspruch 5, **dadurch gekennzeichnet, daß** die Spulen (3) beim Auslagern einzeln an Monotrays (31) mit stehenden Pins (35) übergeben und auf einem Förderer (30) einzeln weiterbewegt werden.

7. Lagereinrichtung für Spulen (3), insbesondere Filamentspulen, mit mehreren Spulenträgern (2) und einem Regallager (1) mit liegenden Fächern (17) und Gleitschienen (14) zur Aufnahme von einzeln beweglichen palettenartigen Spulenträgern (2), an denen die Spulen (3) in Lagerstellung mit einer stehenden Spulenachse (6) angeordnet sind, **dadurch gekennzeichnet, daß** die Fächer (17) gegeneinander durch eingelegte oder eingezogene Böden (15) abgeschottet sind.

8. Lagereinrichtung nach Anspruch 7, **dadurch gekennzeichnet, daß** die Fächer (17) seitliche Tragprofile (13) mit Gleitschienen (14) für die Spulenträger (2) und dazwischenliegende Böden (15) aufweisen.

9. Lagereinrichtung nach Anspruch 7 oder 8, **dadurch gekennzeichnet, daß** die Spulenträger (2) getrennte und in der Höhe unterschiedliche Transportflächen (11,12) für die Bewegung in den Fächern (17) und auf anderen Förderstrecken aufweisen.

10. Lagereinrichtung nach Anspruch 7, 8 oder 9, **dadurch gekennzeichnet, daß** die Spulenträger (2) als palettenartige Tablare mit mehreren gleichmäßig verteilten stehenden Pins (7) zur Aufnahme der Spulen (3) ausgebildet sind.

11. Lagereinrichtung nach einem der Ansprüche 7 bis 10, **dadurch gekennzeichnet, daß** das Regallager (1) mehrere Regalreihen (16) mit mindestens einem Regalförderzeug (19) aufweist.

12. Lagereinrichtung nach einem der Ansprüche 7 bis 11, **dadurch gekennzeichnet, daß** das Regallager (1) zwischen mindestens einem Regalförderzeug (19) und einem externen Zubringer (20) eine Übergabestation (22) mit einer Wendeeinrichtung (24) für die Spulenträger (2) aufweist, wobei die Übergabestation (22) eine Übergabeeinrichtung (23) besitzt, mit der die Spulen (3) von einem Transportträger (21) am externen Zubringer (20) an den Spulenträger (2) übergeben werden.

13. Lagereinrichtung nach einem der Ansprüche 7 bis 12, **dadurch gekennzeichnet, daß** das Regallager (1) mindestens einen Ausgabeförderer (28) und mindestens eine Entladevorrichtung (29) aufweisen, die die Spulenträger (2) liegend ausgeben und die Spulen (3) einzeln mit Zugriff von oben entladen.

14. Lagereinrichtung nach einem der Ansprüche 7 bis 13, **dadurch gekennzeichnet, daß** an der Entladevorrichtung (29) ein Förderer (30) mit einzeln beweglichen Monotrays (31) angeordnet ist, welche eine Transportscheibe (34) mit einem stehenden Pin (35) zur Aufnahme einer Spule (3) und eine maschinenlesbare Codierung (36) aufweisen.

15. Lagereinrichtung nach einem der Ansprüche 7 bis 14, **dadurch gekennzeichnet, daß** der Förderer (30) mit einer Verpackungseinrichtung (33) für die Sammlung und gruppenweise Verpackung der Spulen (3) verbunden ist.

16. Lagereinrichtung nach einem der Ansprüche 7 bis 15, **dadurch gekennzeichnet, daß** vor der Verpackungseinrichtung (33) eine Folienverpackungsvorrichtung (32) für die einzelnen Spulen (3) auf den Monotrays (31) angeordnet ist.

## Claims

1. Method of storing bobbins (3), in particular filament bobbins, having a plurality of pallet-like bobbin carriers (2), the bobbins (3) being stored with an upright bobbin axis (6) in a storage rack (1) with horizontal compartments (17) and sliding rails (14) to accommodate coil carriers (2) which can be moved individually, **characterized in that** the bobbins (3) are stored in a manner sealed against contamination and dust on the bobbin carriers (2) in the compartments (17), the compartments (17) being divided off from one another by means of shelves (15) which are inserted or pulled in.

2. Method according to Claim 1, **characterized in that** the bobbin carriers (2) are moved in the compartments (17) and on other conveying paths with transport surfaces (11, 12) which are separate and different in height.

3. Method according to Claim 1 or 2, **characterized in that** the bobbins (3) are plugged in groups onto the pallet-like bobbin carriers (2) with a plurality of uniformly distributed upright pins (7), each pin (7) carrying a bobbin (3).

4. Method according to Claim 1, 2 or 3, **characterized in that** in front of the store (1), the bobbins (3) are removed by a transport carrier (21) on an external feeder (20) and are transferred to the bobbin carriers (2), the bobbins (3) being supplied by the external feeder (20) with a bobbin axis (6) that is aligned horizontally or obliquely and, before being transferred to the bobbin carrier (2), are turned.

5. Method according to one of Claims 1 to 4, that, in order to remove the bobbins (3) from the store, they are output horizontally and jointly on the bobbin carrier (2) on an output conveyor (28) and are unloaded individually by an unloading device (29) with access from above, the bobbins (3) being separated when being removed from the store and fed individually or forming new groups to a packaging apparatus (33).

6. Method according to Claim 5, **characterized in that** when the bobbins (3) are being removed from the store, they are transferred individually to monotrays (31) with upright pins (35) and are moved onward individually on a conveyor (30).

7. Storage facility for bobbins (3), in particular filament bobbins, having a plurality of bobbin carriers (2) and a storage rack (1) with horizontal compartments (17) and sliding rails (14) to accommodate individually moveable pallet-like bobbin carriers (2), on which the bobbins (3), in the storage position, are arranged with an upright bobbin axis (6), **characterized in that** the compartments (17) are divided off from one another by shelves (15) which are inserted or pulled in.

8. Storage facility according to Claim 7, **characterized in that** the compartments (17) have a lateral carrying profile (13) with sliding rails (14) for the bobbin carriers (2) and shelves (15) located between them.

9. Storage facility according to Claim 7 or 8, **characterized in that** the bobbin carriers (2) have transport surfaces (11, 12) which are separate and of different height for the movement in the compartments (17) and on other conveying paths.

10. Storage facility according to Claim 7, 8 or 9, **characterized in that** the bobbin carriers (2) are constructed as pallet-like trays having a plurality of uniformly distributed vertical pins (7) to accommodate the bobbins (3).

11. Storage facility according to one of Claims 7 to 10, **characterized in that** the storage rack (1) has a plurality of rows of racks (16) with at least one storage and retrieval unit (19).

12. Storage facility according to one of Claims 7 to 11, **characterized in that** the storage rack (1) has, between at least one storage and retrieval unit (19) and an external feeder (20), a transfer station (22) having a turner device (24) for the bobbin carriers (2), the transfer station (22) having a transfer device (23) with which the bobbins (3) are transferred by a transport carrier (21) on the external feeder (20) to the bobbin carrier (2).

13. Storage facility according to one of Claims 7 to 12, **characterized in that** the storage rack (1) has at least one output conveyor (28) and at least one unloading device (29) which output the bobbin carriers (2) horizontally and unload the bobbins (3) individually with access from above.

14. Storage facility according to one of Claims 7 to 13, **characterized in that** there is arranged on the unloading device (29) a conveyor (30) with individually moveable monotrays (31), which have a transport disk (34) with an upright pin (35) to accommodate a bobbin (3) and a machine-readable code (36).

15. Storage facility according to one of Claims 7 to 14, **characterized in that** the conveyor (30) is connected to a packaging apparatus (33) for the collection and group-wise packaging of the bobbins (3).

16. Storage facility according to one of Claims 7 to 15, **characterized in that** in front of the packaging apparatus (33) there is arranged a film packaging apparatus (32) for the individual bobbins (3) on the monotrays (31).

## Revendications

1. Procédé de stockage de bobines (3), notamment de bobines de filament, comportant plusieurs porte-bobines (2) du genre palettes, les bobines (3) étant stockées avec leur axe (6) de bobine en position dressée dans un magasin (1) à rayonnages comportant des rails (14) de glissement et des casiers (17) en position couchée, destinés à recevoir des porte-bobines (2) individuellement mobiles,
**caractérisé en ce que** les bobines (3) sont stockées sur les porte-bobines (2) dans les casiers (17) à l'abri de l'encrassement et de la poussière, les casiers (17) étant mutuellement isolés par des fonds (15) insérés ou rentrés.

2. Procédé suivant la revendication 1, **caractérisé en ce que** les porte-bobines (2) sont déplacés dans les casiers (17) et sur d'autres parcours de transport par des faces (11, 12) de transport distinctes et de hauteurs différentes.

3. Procédé suivant la revendication 1 ou 2, **caractérisé en ce que** les bobines (3) sont emmanchées par groupes sur le porte-bobine (2) du genre palette doté de plusieurs broches (7) en position dressée, uniformément réparties, chaque broche (7) portant une bobine (3).

4. Procédé suivant la revendication 1, 2 ou 3, **caractérisé en ce que** les bobines (3) sont, avant le magasin (1), retirées d'un support (21) de transport d'un dispositif (20) d'alimentation externe et transférées sur les porte-bobines (2), les bobines (3) étant apportées par le dispositif (20) d'alimentation externe avec leur axe (6) de bobine orienté horizontalement ou en oblique, et étant tournées avant d'être transférées sur les porte-bobines (2).

5. Procédé suivant l'une des revendications 1 à 4, **caractérisé en ce que** les bobines (3), pour le déstockage, sont évacuées, conjointement sur le porte-bobine (2), sur un convoyeur (28) d'évacuation en position couchée, et sont déchargées individuellement par un dispositif (29) de déchargement à accès par le haut, les bobines (3) étant individualisées lors du déstockage, et étant apportées, individuellement ou en formant de nouveaux groupes, à un dispositif (33) d'emballage.

6. Procédé suivant la revendication 5, **caractérisé en ce que** les bobines (3), lors du déstockage, sont transférées individuellement sur des bacs (31) individuels ("monotrays") à broches (35) en position dressée, et sont transportées plus loin individuellement sur un convoyeur (30).

7. Dispositif de stockage de bobines (3), notamment de bobines de filament, comportant plusieurs porte-bobines (2) et un magasin (1) à rayonnages comportant des rails (14) de glissement et des casiers (17) en position couchée, destinés à recevoir des porte-bobines (2) du genre palettes individuellement mobiles, sur lesquels les bobines (3) sont disposées, en position de stockage, avec leur axe (6) de bobine en position dressée,
**caractérisé en ce que** les casiers (17) sont mutuellement isolés par des fonds (15) insérés ou rentrés.

8. Dispositif de stockage suivant la revendication 7, **caractérisé en ce que** les casiers (17) comportent des profilés (13) porteurs latéraux, dotés de rails (14) de glissement pour les porte-bobines (2), et des fonds (15) intercalés.

9. Dispositif de stockage suivant la revendication 7 ou 8, **caractérisé en ce que** les porte-bobines (2) comportent des faces (11, 12) de transport distinctes et de hauteurs différentes pour le déplacement dans les casiers (17) et sur d'autres parcours de transport.

10. Dispositif de stockage suivant la revendication 7, 8 ou 9, **caractérisé en ce que** les porte-bobines (2) sont réalisés sous forme de tablettes du genre palettes, dotées de plusieurs broches (7) en position dressée, uniformément réparties, destinées à recevoir les bobines (3).

11. Dispositif de stockage suivant l'une des revendications 7 à 10, **caractérisé en ce que** le magasin (1) à rayonnages comporte plusieurs rangées (16) de rayonnages équipées d'au moins un transstockeur (19).

12. Dispositif de stockage suivant l'une des revendications 7 à 11, **caractérisé en ce que** le magasin (1) à rayonnages comporte, entre au moins un transstockeur (19) et un dispositif (20) d'alimentation externe, un poste (22) de transfert doté d'un dispositif (24) de rotation pour les porte-bobines (2), le poste (22) de transfert possédant un dispositif (23) de transfert par lequel les bobines (3) sont transférées d'un support (21) de transport du dispositif (20) d'alimentation externe sur les porte-bobines (2).

13. Dispositif de stockage suivant l'une des revendications 7 à 12, **caractérisé en ce que** le magasin (1) à rayonnages comporte au moins un convoyeur (28) d'évacuation et au moins un dispositif (29) de déchargement, qui évacuent les porte-bobines (2) en position couchée et déchargent les bobines (3) individuellement avec accès par le haut.

14. Dispositif de stockage suivant l'une des revendications 7 à 13, **caractérisé en ce qu'**un convoyeur (30) doté de bacs (31) individuels ("monotrays") individuellement mobiles est disposé au dispositif (29) de déchargement, les bacs (31) individuels comportant un plateau (34) de transport doté d'une broche (35) en position dressée, destinée à recevoir une bobine (3), et d'un codage (36) à lecture mécanique.

15. Dispositif de stockage suivant l'une des revendications 7 à 14, **caractérisé en ce que** le convoyeur (30) est relié à un dispositif (33) d'emballage pour regrouper et emballer par groupes les bobines (3).

16. Dispositif de stockage suivant l'une des revendications 7 à 15, **caractérisé en ce qu'**un dispositif (32) d'emballage sous film pour les bobines (3) individuelles sur les bacs (31) individuels est disposé avant le dispositif (33) d'emballage.
